# EUROPÄISCHE PATENTSCHRIFT

(11) **EP 0 624 524 B1**
(45) Veröffentlichungstag und Bekanntmachung des Hinweises auf die Patenterteilung: **15.11.1995**
(21) Anmeldenummer: 94106775.3
(22) Anmeldetag: 29.04.1994
(51) Int. Cl.: B65D 21/08, B65D 81/02

(54) **Verpackungsmittel**
Packaging means
Moyen d'emballage

(30) Priorität: 11.05.1993 DE 9307169 U
(43) Veröffentlichungstag der Anmeldung: 17.11.1994
(73) Patentinhaber: Schoeller-Plast S.A., 1680 Romont (CH)
(72) Erfinder: Umiker, Hans, CH-8132 Egg/ZH (CH)
(74) Vertreter: Herrmann-Trentepohl, Werner, Dipl.-Ing.

(56) Entgegenhaltungen:
- DE-A- 2 646 908
- FR-A- 418 393
- GB-A- Z27 463
- GB-A- 614 079

## Beschreibung

Die vorliegende Erfindung betrifft eine Vorrichtung zur Verpackung von Gegenständen, beispielsweise von Möbelteilen, Elektrogeräten, Keramikfliesen und dgl., deren äußere Gestalt im wesentlichen quaderförmig ist.

Die Verpackung von Gegenständen der o. g. Art erfolgt häufig, insbesondere wenn diese verhältnismäßig voluminös sind, durch eine formschlüssige Einschachtelung der Gegenstände mit Kartonmaterial unmittelbar nach deren Herstellung. Eine derartige Kartoneinschachtelung besitzt in erster Linie eine Schutzfunktion und wird darüberhinaus für Informationszwecke genutzt.

Die bekannten Kartonverpackungen sind aus den folgenden Gründen nachteilig:
Die Anbringung einer formgerechten Kartonverpackung an dem zu verpackenden Gegenstand erfordert, daß die Verpackungsmaße spezifisch an diesen angepaßt sein müssen, wodurch bei einer Vielzahl von zu verpackenden Gegenständen verschiedener Ausmaße eine entsprechende Vielzahl verschiedener Verpackungen notwendig ist. Außerdem können Kartonmaterialien die Schutzfunktion nur in begrenztem Maße erfüllen, so daß gegebenenfalls bei empfindlichen Verpackungsgegenständen weitere Materialen zwischen der Verpackung und dem Gegenstand zum Abdämpfen äußerer Schläge eingebracht werden müssen. Schließlich sind die Kartonverpackungen aufgrund ihrer geringen Stabilität lediglich als Einwegverpackungen nutzbar, was durch das in jüngster Zeit entscheidend gewachsene Umweltbewußtsein bei den Abnehmern bzw. Käufern der verpackten Gegenstände als äußerst nachteilig aufgefaßt wird.

Dokument FR-A-418393 offenbart eine Anordnung von Schutzbacken gemäß den Oberbegriffen der Ansprüche 1 und 2, die an einem ausziehbaren Grundelement angebracht sind, das sich in eine bestimmte Richtung ausziehen läßt, wobei die Backen derart mit dem Grundelement in Eingriff stehen, daß die Backen auch in einer zweiten Richtung verstellbar sind, die im rechten Winkel zur Ausziehrichtung des Grundelementes selbst liegt. Der Nachteil dieser Anordnung besteht darin, daß eine Vielzahl von einzelnen Bauteilen notwendig ist, die über eine Art von Nietverbindungen verbunden sind, und die sich schlecht bedienen lassen.

Darüber hinaus werden Karton- oder Kunststoffverpackungen häufig auch in solchen Fällen verwendet, in denen der zu transportierende Gegenstand nicht allseitig, sondern lediglich in bestimmten Stapel- oder Anschlagrichtungen gegen äußere Stöße zu schützen ist. Bei derartigen Anwendungen wird bei dem Einsatz der herkömmlichen Karton- oder Kunststoffverpackungen aus Stabilitätsgründen dennoch eine allseitige Umkleidung durchgeführt, was einen in vielen Fällen vermeidbaren Material- und Kostenaufwand darstellt.

Demgegenüber liegt der vorliegenden Erfindung die Aufgabe zugrunde, eine Vorrichtung zur Verpackung von Gegenständen der oben genannten Art bereitzustellen, die einen einfachen und stabilen Aufbau besitzt, für verschiedene Verpackungsformate verwendbar und als Mehrwegverpackung einsetzbar ist.

Diese Aufgabe wird durch eine Verpackungsvorrichtung mit den in den Schutzansprüchen 1 und 2 enthaltenen Merkmalen gelöst. Vorteilhafte Ausführungsformen der erfindungsgemäßen Verpackungsvorrichtung ergeben sich aus den Unteransprüchen.

Im folgenden wird ein Ausführungsbeispiel der erfindungsgemäßen Verpackungsvorrichtung anhand der beigefügten Zeichnungen im einzelnen beschrieben. Es zeigen:
Fig. 1 eine schematische Seitenansicht eines verpackten Gegenstandes;
Fig. 2 eine Draufsicht auf das Innere der erfindungsgemäßen Verpackungsvorrichtung; und
Fig. 3 eine auseinandergezogene Schnittdarstellung entlang der Linie III-III in Fig. 2;
Fig. 4 eine Draufsicht auf eine Außenseite der erfindungsgemäßen Verpackungsvorrichtung.

In Fig 1 ist die Verpackung des Gegenstandes 11 unter Verwendung von erfindungsgemäßen Verpackungsvorrichtungen dargestellt, die in Stapelrichtung jeweils ober- und unterhalb des Gegenstandes 11 angeordnet und mit diesem mittels des Spannbandes 12 verbunden sind. Der Gegenstand 11 kann zum Beispiel durch einen Stapel von Keramikfliesen oder durch ein Elektrogerät mit quaderförmigen Außenformen oder dgl. gebildet werden. Die jeweils oben und unten angebrachten Verpackungsvorrichtungen umfassen jeweils vier Backen, von denen in der schematischen Seitenansicht lediglich die vorderen Backen 1, 3 zu sehen sind, sowie ein die Backen verbindendes und deren weiter unten im einzelnen erläuterte Verschiebbarkeit erlaubendes Grundelement 6.

In Fig. 2 ist das Innere der erfindungsgemäßen Verpackungsvorrichtung in Draufsicht dargestellt, wobei sich diese in einem teilweise auseinandergezogenen Zustand befindet. Die Verpackungsvorrichtung besteht aus den Backen 1, 2, 3 und 4 sowie aus dem Grundelement 6, das das Aufnahmeteil 6a und die Einschubplatte 6b umfaßt. Die Einschubplatte 6b ist mit dem in Fig. 3 gezeigten Führungsschienen versehen, die seitlich unterhalb der Plattenebene geordnet sind und in die die Führungsnuten 9 eingreifen, die an der Innenseite der durch das Aufnahmeteil 6a gebildeten Ausnehmung in der Ebene des Grundelementes 6 vorgesehen sind. Die Einschubplatte 6b ist dadurch gegenüber dem Aufnahmeteil 6a in einer ersten Richtung (Ausziehrichtung, Pfeil A) gleitend verschiebbar, wobei die Grenzen der Verschiebbarkeit einerseits durch den Anschlag der Einschubplatte 6b an dem Aufnahmeteil 6a und andererseits durch Stabilitätserwägungen bei der jeweiligen Verpackung gegeben sind.

Die in Draufsicht dargestellten Backen 1 bis 4 bestehen jeweils aus drei zueinander senkrecht stehenden, rechtwinkligen Flächenabschnitten, von denen bei Anbringung der Backen an dem Grundelement 6 jeweils ein Flächenabschnitt (1a bis 4a) in der Ebene des Grundelementes 6 und die übrigen beiden Flächenabschnitte (1b bis 4b, 1c bis 4c) zu dieser senkrecht zur Halterung des zu verpackenden Gegenstandes angeordnet sind. Die Backen 1 bis 4 sind an den Ecken des Grundelementes 6 angeordnet. Sie sind jeweils mit einer Führungsnut 5, die in Eingriff mit entsprechenden Anschlagschrauben 7 des Grundelementes 6 stehen und mit (nicht gezeigten) seitlichen Führungsnuten versehen, die die in der Ebene des Grundelementes 6 angebrachten, seitlichen Führungsschienen 8 (z. T. gestrichelt gezeichnet) aufnehmen. Die Backen 1 - 4 sind entlang der Führungsnuten 5 in eine zweite Richtung verschiebbar (Pfeil B), die zu der Ausziehrichtung in der Ebene des Grundelementes 6 senkrecht verläuft. In Fig. 2 ist die Backe 4 in einer gegenüber dem Grundelement 6 verschobenen Position gezeigt.

Fig. 3 zeigt eine auseinandergezogene Schnittansicht entlang der Linie III-III in Fig. 2, bei der aus Gründen der Übersichtlichkeit die das Grundelement 6 bildenden Anteile getrennt und vergrößert dargestellt sind. Der Schnittansicht ist zu entnehmen, wie das Aufnahmeteil 6a und die Einschubplatte 6b ineinandergreifen, wobei die dargestellte, abgestufte Nut-Schiene-Kombination für eine ausgeprägte Stabilität des Grundelementes 6 sorgt.

In Fig. 4 ist eine Draufsicht auf das Äußere der erfindungsgemäßen Verpackungsvorrichtung dargestellt. Die Backen 1 bis 4 befinden sich in gegenüber dem Grundelement 6 zusammengeschobener Stellung. Ebenso ist das Grundelement 6 vollständig zusammengeschoben, so daß nur das Aufnahmeteil 6a nach außen erkennbar ist.

Die Flächenabschnitte 1a bis 4a, die das Grundelement 6 auf seiner Außenseite umgreifen, sind jeweils mit einer Randprofilierung 13 in Form eines umlaufenden Vorsprunges versehen, der paßfähig mit einer entsprechenden Ausnehmung 14 an den Oberkanten der jeweils übrigen Flächenelemente der Backen 1-4 eingriffsfähig sind. Damit wird ermöglicht, daß die Verpackungen nach Verwendung einfach und sicher gestapelt und zum Hersteller des verpackten Gegenstandes zurückgeführt werden können. Ersatzweise ist es auch möglich, die Verpackungsvorrichtungen mit Stapelabständen an den Backen zu versehen, um eine Stapelbarkeit der verpackten Gegenstände zu ermöglichen.

Zur Erhöhung der Schlagfestigkeit der erfindungsgemäßen Verpackungsvorrichtung ist es möglich, die Außenseiten der Backen 1 bis 4 mit einem Muster zu versehen, das durch Waben, Noppen oder dgl. gebildet wird, um damit Aufschläge zu dämpfen. So kann die elastische Verformung von Noppen auf den Backenaußenseiten analog zur Funktion von Stoßstangen mechanische Aufschläge absorbieren.

Die Verwendung der Verpackungsvorrichtung erfolgt derart, daß unmittelbar bei Herstellung des zu verpackenden Gegenstandes (z. B. am Fließband) dieser von einem Bediener oder durch eine entsprechende automatische Einrichtung auf das Grundelement 6 aufgesetzt wird, woraufhin die Backen 1 bis 4 in Richtung der Pfeile A, B an den Gegenstand herangeschoben werden, bis dieser in seinen Randbereichen formschlüssig umgeben ist. Entsprechend der Darstellung in Fig. 1 wird in gleicher Weise auf der Oberseite des Gegenstandes eine Verpackungsvorrichtung formgerecht angebracht und der Gesamtaufbau mit einem geeigneten Befestigungsmittel fixiert. Ein derartiges Befestigungsmittel kann durch ein Spannband 12 oder durch einen Klebestreifen, Gummibänder, Schrumpffolien oder dgl. gebildet werden.

Es ist möglich, in den Figuren nicht dargestellte Arretierungsmittel zu vorzusehen, mit denen die in die entsprechend formgerechte Position geschobenen Backen 1 bis 4 fixiert werden können. Derartige Arretierungsmittel können z. B. durch eine Sägezahnmusterung auf den sich berührenden Flächen der Backen 1 bis 4 und des Grundelementes 6 gebildet werden, deren Oberflächenraster eine Verschiebung der Backen gegenüber dem Grundelement verhindert, solange der Eingriff zwischen beiden nicht z. B. mit mechanischen Mitteln gelockert wird. Dieses Anstücken kann z. B. durch eine manuelle Verspannung zwischen den aneinander fixierten Teile bewirkt werden. Eine entsprechende Arretierung ist auch für die gegenseitige Verschiebbarkeit der Bestandteile 6a, 6b des Grundelementes 6 einsetzbar. Es können als Arretierungsmittel aber auch z. B. seitliche Spannbänder vorgesehen sein, die die Backen miteinander verbinden.

Die erfindungsgemäße Verpackungsvorrichtung wird vorteilhafterweise aus Kunststoff im Spritzgußverfahren hergestellt.

Gegenüber den Darstellungen der erfindungsgemäßen Verpackungsvorrichtung sind die folgenden Modifikationen denkbar:
Es ist möglich, das Grundelement 6 durch ein im Mittelbereich offenes Rahmenelement zu ersetzen, wobei jeweils ineinander greifende Rahmenteile mit entsprechenden Führungsnuten und - schienen versehen sind. Weiterhin ist es möglich, das dargestellte Grundelement mit Ausnehmungen zu versehen, um Material zu sparen, oder auf das Grundelement eine zusätzliche Profilierung aufzubringen, mit der die Stabilität der Anordnung erhöht wird. Außerdem ist im Unterschied zur Darstellung in Fig. 1 möglich, die Verpackungsvorrichtungen nicht in Stapelrichtung, sondern seitlich an dem Gegenstand anzubringen.

Die Vorteile der erfindungsgemäßen Verpackungsvorrichtung bestehen darin, daß diese an vielfältige Formen der zu verpackenden quaderförmigen Gegenstände angepaßt werden kann, daß sie sich als Mehrwegverpackung eignet und daß sie dauerhaft formstabil und schlagfest ist.

## Patentansprüche

1. Verpackungsvorrichtung für Gegenstände wie beispielsweise Möbelteile, Elektrogeräte, Keramikfliesen und dgl., mit einem Grundelement (6) mit vier auf Eck angeordneten Backen (1, 2, 3, 4), von denen gegenüberliegende Backenpaare (1, 2; 3, 4) längs einer ersten Achse relativ zueinander und die Backen eines jeden Backenpaares längs einer dazu senkrechten zweiten Achse verstellbar sind, wobei die Backen in den gewünschten Einstellungen entsprechend den Maßen des zu verpackenden Gegenstandes fixierbar sind, und wobei die Backen Führungselemente (5) aufweisen, die mit dem in Richtung der ersten Achse ausziehbaren Grundelement (6) derart in Eingriff stehen, daß die Backen in Richtung der zweiten Achse verstellbar sind, **dadurch gekennzeichnet, daß** das Grundelement durch eine zweiteilige Grundplatte (6) gebildet wird, die aus einem Aufnahmeteil (6a) mit einer Ausnehmung, in den Führungsnuten (9), angeordnet sind, und aus einer Einschubplatte (6b) mit seitlichen Führungsschienen (10) besteht, die in das Aufnahmeteil (6a) einschiebbar ist.

2. Verpackungsvorrichtung für Gegenstände, wie z.B. Elektrogeräte, Keramikfliesen, Möbelteile und dgl., mit einem Grundelement (6) mit vier auf Eck angeordneten Backen (1, 2, 3, 4), von denen gegenüberliegende Backenpaare (1, 2; 3, 4) längs einer ersten Achse relativ zueinander und die Backen eines jeden Backenpaares längs einer dazu senkrechten zweiten Achse verstellbar sind, wobei die Backen in den gewünschten Einstellungen entsprechend den Maßen des zu verpackenden Gegenstandes fixierbar sind, und wobei die Backen Führungselemente (5) aufweisen, die mit dem in Richtung der ersten Achse ausziehbaren Grundelement (6) derart in Eingriff stehen, daß die Backen in Richtung der zweiten Achse verstellbar sind, **dadurch gekennzeichnet, daß** das Grundelement (6) durch einen zweiteiligen Rahmen gebildet wird, der aus einem äußeren und einem inneren Rahmenteil besteht, die über Führungsschienen miteinander in Eingriff stehen und relativ zueinander in der Ausziehrichtung verschiebbar sind.

3. Verpackungsvorrichtung nach Anspruch 1 oder 2, **dadurch gekennzeichnet, daß** die Backen und/oder das Grundelement schlagabsorbierend ausgebildet, vorzugweise mit einer Profilierung in Form eines Noppenmusters, innerer Wabenstruktur oder dgl. versehen sind.

4. Verpackungsvorrichtung nach Anspruch 2 oder 3, **dadurch gekennzeichnet, daß** die Verstelleinrichtungen von Backen und Grundrahmenteile mit Rast- und/oder Verriegelungseinrichtungen zur Festlegung der Einstellpositionen der Vorrichtung auf den zu verpackenden Gegenstand versehen und die Rast- und/oder Verriegelungseinrichtungen manuell zum Zwecke der Entpackung des Gegenstandes entrast- bzw. entriegelbar sind.

5. Verpackungsvorrichtung nach Anspruch 1 oder 3, **dadurch gekennzeichnet, daß** die Backen (1 bis 4) auf das Grundelement (6) berührende Flächen mit einer Profilierung, vorzugsweise in Art eines Sägezahn- oder Klinkenprofils, versehen sind, die mit einer entsprechenden Profilierung oder Raste auf dem Grundelement (6) zur Fixierung der Backenstellung in Eingriff stehen, und das Aufnahmeteil (6a) und die Einschubplatte (6b) ineinander einrastbar gestaltet sind.

6. Verpackungsvorrichtung nach einem der Ansprüche 1 oder 3, **dadurch gekennzeichnet, daß** diese mit einem Befestigungsmittel (12) mit dem zu verpackenden Gegenstand verbindbar ist.

## Claims

1. Packing device for articles such as, for example, furniture parts, electrical appliances, ceramic tiles and the like, having a base element (6) with four jaws (1, 2, 3, 4) which are disposed at the corners and of which opposite pairs of jaws (1, 2; 3, 4) can be adjusted in relation to one another along a first axis and the jaws of each pair of jaws can be adjusted along a second axis perpendicular thereto, wherein the jaws can be fixed in the desired settings in accordance with the dimensions of the article to be packed and wherein the jaws have guide elements (5) which are in engagement in such a way with the base element (6), which can be drawn out in the direction of the first axis, that the jaws can be adjusted in the direction of the second axis, **characterized in that** the base element is formed by a two-part baseplate (6) which consists of a receiving part (6a) with a recess in which guide grooves (9) are disposed, and of an insertion plate (6b) with lateral guide rails (10), which insertion plate can be inserted in the receiving part (6a).

2. Packing device for articles such as, for example, electrical appliances, ceramic tiles, furniture parts and the like, having a base element (6) with four jaws (1, 2, 3, 4) which are disposed at the corners and of which opposite pairs of jaws (1, 2; 3, 4) can be adjusted in relation to one another along a first axis and the jaws of each pair of jaws can be adjusted along a second axis perpendicular thereto, wherein the jaws can be fixed in the desired settings in accordance with the dimensions of the article to be packed and wherein the jaws have guide elements (5) which are in engagement in such a way with the base element (6), which can be drawn out in the direction of the first axis, that the jaws can be adjusted in the direction of the second axis, **characterized in that** the base element (6) is formed by a two-part frame consisting of an outer and an inner frame part, which parts are in engagement with one another via guide rails and can be displaced in relation to one another in the direction of drawing out.

3. Packing device according to Claim 1 or 2, **characterized in that** the jaws and/or the base element are constructed in an impact-absorbing manner and are preferably provided with a profiling in the form of a pattern of knobs, inner honeycomb structure or the like.

4. Packing device according to Claim 2 or 3, **characterized in that** the adjusting arrangements of the jaws and the base frame parts are provided with latching and/or locking arrangements for securing the adjustment positions of the device on the article to be packed and the latching and/or locking arrangements can be unlatched or unlocked manually for the purpose of unpacking the article.

5. Packing device according to Claim 1 or 3, **characterized in that** the jaws (1 to 4) are provided, on surfaces that touch the base element (6), with a profiling, preferably after the manner of a saw-tooth or pawl profile, which is in engagement with a corresponding profiling or latch on the base element (6) for fixing the position of the jaws, and the receiving part (6a) and the insertion plate (6b) are designed so as to be capable of latching into one another.

6. Packing device according to one of Claims 1 or 3, **characterized in that** the said device can be connected with a fastening means (12) to the article to be packed.

## Revendications

1. Dispositif d'emballage pour des objets comme, par exemple, des parties de meubles, des appareils électriques, des carreaux céramiques et des objets similaires, avec un élément de base (6) pourvu de quatre mâchoires disposées en coin (1, 2, 3, 4) dont des paires de mâchoires opposées (1, 2; 3, 4) peuvent être déplacées de façon relative les unes par rapport aux autres le long d'un premier axe et les mâchoires de chaque paire le long d'un second axe perpendiculaire à celui-ci, les mâchoires pouvant être fixées dans les positionnements souhaités, en fonction des mesures de l'objet à emballer, et les mâchoires présentant des éléments de guidage (5) qui sont en prise avec l'élément de base extensible (6) dans le sens du premier axe, de telle sorte que les mâchoires peuvent être déplacées dans le sens du second axe, caractérisé en ce que l'élément de base est constitué par une plaque d'assise (6) en deux parties qui se compose d'une partie logement (6a) avec un creux, partie logement dans laquelle sont disposées des rainures de guidage (9), et d'une plaque insérable (6b) avec des rails latéraux de guidage (10), plaque qui peut être introduite dans la partie logement (6a).

2. Dispositif d'emballage pour des objets comme, par exemple, des parties de meubles, des appareils électriques, des carreaux céramiques et des objets similaires, avec un élément de base (6) pourvu de quatre mâchoires disposées en coin (1, 2, 3, 4) dont des paires de mâchoires opposées (1, 2; 3, 4) peuvent être déplacées de façon relative les unes par rapport aux autres le long d'un premier axe et les mâchoires de chaque paire le long d'un second axe perpendiculaire à celui-ci, les mâchoires pouvant être fixées dans les positionnements souhaités, en fonction des mesures de l'objet à emballer, et les mâchoires présentant des éléments de guidage (5) qui sont en prise avec l'élément de base extensible (6) dans le sens du premier axe, de telle sorte que les mâchoires peuvent être déplacées dans le sens du second axe, caractérisé en ce que l'élément de base (6) est constitué par un cadre en deux parties qui se compose d'une partie extérieure et d'une partie intérieure qui sont en prise l'une avec l'autre par l'intermédiaire de rails de guidage et peuvent être déplacées de façon relative l'une par rapport à l'autre, dans le sens de l'extension.

3. Dispositif d'emballage selon les revendications 1 ou 2, caractérisé en ce que les mâchoires et/ou l'élément de base sont conçus de façon à absorber les chocs et sont munis, de façon privilégiée, d'un profilage sous forme de dessin à noppes, d'une structure interne nid d'abeilles ou sous une forme similaire.

4. Dispositif d'emballage selon les revendications 2 ou 3, caractérisé en ce que les dispositifs de déplacement des mâchoires et des parties du cadre de base sont munis de dispositifs à encoches et/ou de verrouillage destinés à déterminer les positions de réglage du dispositif sur l'objet à emballer et en ce que les dispositifs à encoches et/ou de verrouillage peuvent être désencliquetés ou déverrouillés manuellement dans le but de déballer l'objet.

5. Dispositif d'emballage selon les revendications 1 ou 3, caractérisé en ce que les mâchoires (1 à 4) sont munies, sur des surfaces reposant sur l'élément de base (6), d'un profilage se présentant, de façon privilégiée, sous la forme d'un profilé en dents de scie ou à cliquet qui est en prise avec un profilage correspondant ou une encoche sur l'élément de base (6) pour fixer la position des mâchoires et en ce que la partie logement (6a) et la plaque insérable (6b) sont conçues de façon à s'enclencher l'une dans l'autre.

6. Dispositif d'emballage selon l'une des revendications 1 ou 3, caractérisé en ce qu'il peut être relié par un moyen de fixation (12) à l'objet à emballer.
